# EUROPÄISCHE PATENTSCHRIFT

(11) **EP 0 997 415 B1**
(45) Veröffentlichungstag und Bekanntmachung des Hinweises auf die Patenterteilung: **04.02.2004**
(21) Anmeldenummer: 99114451.0
(22) Anmeldetag: 23.07.1999
(51) Int. Cl.: B65H 19/22

(54) **Wickelmaschine**
Winding machine
Enrouleuse

(30) Priorität: 22.10.1998 DE 19848813
(43) Veröffentlichungstag der Anmeldung: 03.05.2000
(73) Patentinhaber: Voith Paper Patent GmbH, 89522 Heidenheim (DE)
(72) Erfinder: Möller, Roland, 89542 Herbrechtingen (DE); Leitenberger, Werner, 88281 Schlier (DE); Maurer, Jörg, Dr., 89555 Steinheim (DE)

(56) Entgegenhaltungen:
- EP-A- 0 658 504
- EP-A- 0 860 545
- US-A- 3 549 098
- US-A- 5 515 619
- US-A- 5 673 870
- US-A- 5 713 534

## Beschreibung

Die Erfindung betrifft eine Wickelmaschine zum Aufwickeln einer Materialbahn wie insbesondere einer Papier- oder Kartonbahn auf einen Tambour, bei der die Materialbahn über eine einen gelochten Mantel aufweisende und/oder mit Umfangsrillen versehene und somit besaugbare Tragtrommel geführt und zwischen der Tragtrommel und dem Tambour ein Wickelspalt gebildet wird.

Eine solche Wickelmaschine ist beispielsweise aus der EP-B1-0 658 504 bekannt. In diesem Fall ist eine innenbesaugte Tragtrommel vorgesehen. Eine entsprechende Wickelmaschine wird beispielsweise am Ende einer der Herstellung oder Veredelung einer Materialbahn dienenden Maschine eingesetzt. Sie kann beispielsweise aber auch dazu dienen, eine bereits fertig gewickelte Wickelrolle umzuwickeln. Bei der betreffenden Maschine kann es sich beispielsweise um eine Papiermaschine handeln.

In der Praxis können nun insbesondere beim anfänglichen Aufführen der Materialbahn bzw. eines Aufführendes oder einer Aufführspitze dieser Materialbahn auf die Wickelvorrichtung Probleme auftreten. So ist es bisher allgemein üblich, das Aufführende der Materialbahn beispielsweise mittels Aufführseilen, Blasblechen, Vakuumbändern und/oder dergleichen zur Tragtrommel zu transportieren, woraufhin dieses Aufführende um die Tragtrommel geführt wird. Anschließend wird das Aufführende beispielsweise mittels eines Schabers, wie z.B. eines Blasschabers, eines Blaskeils oder dergleichen sowie beispielsweise mittels eines Leitblechs, wieder von der Tragtrommel abgenommen und in einen Ausschußauflöser abgeleitet. Die Papierbahn wird dann breit gefahren und kontinuierlich in den Ausschußauflöser abgeführt. Hierzu kann beispielsweise ein Leitblech mit einer Blaseinrichtung vorgesehen sein. Anschließend wird die Materialbahn beispielsweise mittels eines Goosenecks, Bandes, Messers, Wasserstrahls und/oder dergleichen getrennt und auf einen bereitgestellten Leertambour aufgeführt. Dabei kann es zu einem unkontrollierten Selbstaufführen des insbesondere streifenartigen Aufführendes bzw. der gesamten Materialbahn auf einen bereitgestellten Leertambour oder einen bereits angewickelten Tambour kommen. Dieses Problem tritt verstärkt bei hohen Maschinengeschwindigkeiten und gerillten oder gebohrten, nicht besaugten Tragtrommeln auf.

Figur 1 zeigt anhand einer herkömmlichen Wickelmaschine 10 ein solches von dem gewünschten Bahnlauf A abweichendes unerwünschtes Selbstaufführen. Dabei ist mit dem Bahnverlauf B der Fall dargestellt, daß das beispielsweise streifenartige, über die Tragtrommel 12 geführte Aufführende der Material bahn 14 bzw. die gesamte Materialbahn 14 unmittelbar im Anschluß an den zwischen der Tragtrommel 12 und einem leeren Tambour 16' gebildeten Wickelspalt 18 von selbst auf unkontrollierte Weise auf den leeren Tambour 16' aufgewickelt wird. Mit C ist der Fall eines unkontrollierten Selbstaufführens auf einen bereits angewickelten Tambour 16 dargestellt. Dagegen würde beim gewünschten Bahnlauf A das Aufführende bzw. die Materialbahn 14 erst durch einen Schaber 20 von der Tragtrommel 12 gelöst und in den Ausschußauflöser 22 abgeleitet werden.

Mit einer besaugten Tragtrommel wird die Führung des in der Regel streifenartigen Aufführendes bzw. der Materialbahn bis zum Ablaufbereich am Schaber 20 beeinflußt, so daß in diesem Fall ein Selbstaufführen auf den noch leeren Tambour 16' (Fall B) vermieden werden kann. Dazu werden beispielsweise Tragtrommeln verwendet, die an eine Vakuumquelle angeschlossen sind und über einen oder beide Zapfen abgesaugt werden. Bei den vielfach verwendeten Trommelausführungen ohne Einbauten wird der gesamte Innenraum besaugt. Dadurch kann nun aber in den nicht umschlungenen Teil der Tragtrommel Falschluft eindringen, was insbesondere einen relativ hohen Energieverbrauch mit sich bringt. Tragtrommeln mit Innenabdichtung weisen u.a. den Nachteil auf, daß sie innerhalb der Tragtrommel angeordnete Funktionselemente aufweisen. So muß beispielsweise für einen eventuellen Wechsel der Dichtungen die Tragtrommel ausgebaut werden. Sämtliche bekannten Ausführungen besitzen zudem den Nachteil, daß stets auch eine Schabereinrichtung zur Abnahme des Aufführendes bzw. der Papierbahn von der Tragtrommel erforderlich ist. Dokument US-A-5 515 619 offenbart eine Anordnung zum Führen einer zu trocknenden Faserstoffbahn zusammen mit einem Stützband von einem Trockenzylinder zu einer Umlenkwalze einer Trockenvorrichtung, wobei die Umlenkwalze Perforationen aufweist, die mittels eines externen Saugkastens an eine Unterdruckquelle anschließbar sind.

Ziel der Erfindung ist es, eine Wickelmaschine der eingangs genannten Art zu schaffen, die bei möglichst einfach gehaltenem Aufbau ein stets zuverlässiges, kontrolliertes Aufführen des Aufführendes bzw. der Materialbahn gestattet.

Diese Aufgabe wird nach der Erfindung dadurch gelöst, daß die Tragtrommel über wenigstens einen äußeren Saugkasten besaugbar ist, der mit wenigstens einer Saugöffnung dem nicht von der Materialbahn umschlungenen Umfangsbereich der Tragtrommel gegenüberliegt und im Bereich dieser Saugöffnung wenigstens ein mit der Tragtrommel zusammenwirkendes Dichtelement aufweist, und daß wenigstens ein durch ein Dichtelement gebildeter Schaber im Bahnablaufbereich der Tragtrommel vorgesehen ist, um die über die Tragtrommel geführte Materialbahn bzw. ein Aufführende dieser Materialbahn wieder von der Tragtrommel zu lösen.

Aufgrund dieser Ausbildung ist insbesondere auch beim anfänglichen Aufführen des in der Regel zunächst streifenartigen Aufführendes der Materialbahn stets ein definierter Bahnlauf gewährleistet. So ist insbesondere ausgeschlossen, daß es zu einem unkontrollierten Selbstaufführen des Aufführendes bzw. der gesamten Materialbahn auf einen Leertambour oder einen angewickelten Tambour kommt. Der jeweils gewünschte Bahnlauf ist insbesondere auch bei höheren Maschinengeschwindigkeiten gewährleistet. Mit der Verwendung eines äußeren Saugkastens ist in jedem Fall auch sichergestellt, daß in die Tragtrommel nahezu keine Falschluft eindringt, was einen geringeren Energieverbrauch mit sich bringt. Ein eventueller Wechsel von Dichtungen ist auf einfachste Weise durchführbar. Ein Ausbau der Tragtrommel ist hierzu nicht mehr erforderlich. Zudem kann die bisher erforderliche zusätzliche Schabereinrichtung entfallen. So kann beispielsweise ein im Bahnablaufbereich der Tragtrommel vorgesehenes, insbesondere leistenartiges Dichtelement gleichzeitig als Schaber ausgeführt sein.

Zweckmäßigerweise ist wenigstens ein Dichtelement als sich quer zur Bahnlaufrichtung erstreckende Dichtleiste ausgebildet.

Bei einer praktischen Ausführungsform ist der Saugkasten auf beiden quer zur Bahnlaufrichtung verlaufenden Längsseiten mit als Dichtleisten ausgebildeten Dichtelementen versehen. Dabei ist es grundsätzlich auch möglich, den Saugkasten beidseitig durch Schaber bildende Dichtleisten abzudichten.

Von Vorteil ist auch, wenn zumindest der im Bahnablaufbereich vorgesehene Schaber, gleichzeitig als ausgeführte Dichtleiste pneumatisch belastbar ist. Hierbei kann die Dichtleiste beispielsweise über wenigstens einen Druckluftschlauch oder dergleichen an die Tragtrommel anpreßbar sein.

Bei einer bevorzugten praktischen Ausführungsform der erfindungsgemäßen Wickelmaschine ist die Dichtleiste um eine zur Trommelachse parallele Achse schwenkbar an einer Seitenwand des Saugkastens gelagert und durch zwei Druckluftschläuche in entgegengesetzten Richtungen beaufschlagbar. Auf diese Weise können insbesondere auch unterschiedliche Anpreßdrücke eingestellt werden.

Bei einer bevorzugten praktischen Ausführungsform erstreckt sich der Saugkasten quer zur Bahnlaufrichtung zumindest im wesentlichen über die gesamte Maschinenbreite.

Vorteilhafterweise ist der Saugkasten über ein an eine Vakuumquelle anschließbares, mit Saugöffnungen versehenes innen liegendes Rohr mit Vakuum beaufschlagbar. Das innen liegende Rohr kann sich zumindest im wesentlichen über die gesamte Maschinenbreite erstrecken. Die im Mantel dieses innen liegenden Rohres vorgesehenen Saugöffnungen sind zweckmäßigerweise auf der der Tragtrommel zugewandten Seite des Rohres vorgesehen.

Insbesondere im Hinblick auf ein möglichst optimales Aufführen eines streifenartigen Aufführendes der Materialbahn ist es von Vorteil, wenn die Tragtrommel und der Saugkasten zur Bildung einer im Bereich des betreffenden Trommelendes vorgesehenen Randsaugzone entsprechend unterteilt sind. Dabei kann vorzugsweise über das innenliegende Rohr wahlweise entweder nur die Randsaugzone oder die sich zumindest im wesentlichen über die gesamte Maschinenbreite erstreckende gesamte Saugzone mit Vakuum beaufschlagt werden.

Um das Lösen der Materialbahn bzw. des Aufführendes dieser Materialbahn von der Tragtrommel zu unterstützen, kann im Bahnablaufbereich eine Blaseinrichtung vorgesehen sein. Eine solche Blaseinrichtung ist zweckmäßigerweise an einer Seitenwand des Saugkastens angeordnet.

Bei einer bevorzugten praktischen Ausführungsform der erfindungsgemäßen Wickelmaschine erstreckt sich die von wenigstens einem Dichtelement begrenzte Saugöffnung des Saugkastens über zumindest im wesentlichen den gesamten nicht von der Materialbahn umschlungenen Umfangsbereich der Tragtrommel.

Der Tragtrommel kann eine zonengesteuerte Innenabstützung zugeordnet ist. Eine solche zonengesteuerte Innenabstützung kann z.B. so wie bei der aus der DE-A1-196 33 958 bekannten Saugwalze verwirklicht sein. Es kann beispielsweise eine NipcoWalze in der insbesondere gelochten Tragtrommel vorgesehen sein. Der Mantel der Tragtrommel kann auf seiner Innenseite insbesondere auch über wenigstens einen innen liegenden Rotationskörper mit zugeordnetem Gleitlager abgestützt sein, wie dies in der DE-U-29712682 beschrieben ist.

Die Erfindung wird im folgenden anhand eines Ausführungsbeispiels unter Bezugnahme auf die Zeichnung näher erläutert; in dieser zeigen:
- Figur 1: eine herkömmliche Wickelmaschine mit innenbesaugter Tragtrommel,
- Figur 2: eine rein schematische Darstellung einer Ausführungsform der erfindungsgemäßen Wickelmaschine und
- Figur 3: eine vergrößerte Darstellung einer im Ablaufbereich der Tragtrommel der in Figur 2 gezeigten Wickelmaschine angeordneten, gleichzeitig als Schaber ausgeführten Dichtleiste mit nachgeordneter Blaseinrichtung.

Die Figuren 2 und 3 zeigen in rein schematischer Darstellung eine beispielhafte Ausführungsform einer erfindungsgemäßen Wickelmaschine 10 zum Aufwickeln einer Materialbahn 14 auf einen Tambour 16. Bei der Materialbahn 14 kann es sich insbesondere um eine Papier- oder Kartonbahn handeln. Die Wickelmaschine kann insbesondere am Ende einer solchen Papiermaschine vorgesehen sein.

Zur Herstellung einer Wickelrolle 30 wird die Materialbahn 14 über eine Breitstreckwalze 24 und anschließend über eine Tragtrommel 12 geführt, die mit einem leeren Tambour 16' bzw. der entstehenden Wickelrolle 30 eines bereits angewickelten Tambours 16 einen Wickelspalt 18 bildet. Die Tragtrommel 12 und die entstehende Wickelrolle 30 werden im Normalfall, d.h. außer bei bestimmten Spezialpapieren, wo Freiwickler verwendet werden, während des Wickelvorgangs miteinander in Kontakt gehalten, um diesen Wickelspalt 18 aufrechtzuerhalten.

In einem Primärhebel 26 wird bereits der nächste, noch leere Tambour 16' bereitgehalten. Der Tambour 16' ist durch einen Primärantrieb 28 beaufschlagbar, durch den er in dem Primärhebel 26 in Drehung versetzt werden kann. Der Primärantrieb 28 kann entlang einer ersten durch den Primärhebel 26 definierten Führungsbahn verlagert werden.

Die Wickelmaschine 10 umfaßt zudem eine Sekundärlagerung 32, die z.B. eine auf einer Linearführung verfahrbare Transporteinrichtung aufweisen kann. Eine solche Transporteinrichtung dient dann zur Halterung und Führung eines jeweiligen Tambours 16. Überdies können Schienen 34 vorgesehen sein, von denen in Figur 1 und 2 lediglich eine zu erkennen ist. Diese Schienen 34 sind parallel zur Horizontalen angeordnet und an einem Maschinengestell 36 befestigt. Somit kann ein mit Lagereinheiten versehener Tambour 16 auf den Schienen 34 abgelegt werden, was bedeutet, daß das Gewicht dieses Tambours 16 bzw. der entstehenden Wickelrolle 30 von diesen Schienen 34 aufgenommen wird.

Somit ist die entstehende Wickelrolle 30 beim dargestellten Ausführungsbeispiel mit dem zugeordneten Tambour 16 durch eine entsprechende Transporteinrichtung entlang einer zu den Schienen 34 parallelen zweiten Führungsbahn verfahrbar, die im wesentlichen horizontal verläuft.

Der Tambour 16 ist durch einen Sekundärantrieb 38 beaufschlagbar, durch den er innerhalb der Sekundärlagerung 32 in Drehung versetzt wird. Der im vorliegenden Fall als Zentrumsantrieb vorgesehene Sekundärantrieb 38 ist entlang der zu den Schienen 34 parallelen zweiten Führungsbahn verfahrbar.

Die beispielsweise wieder mittels eines Zentrumsantriebs antreibbare Tragtrommel 12 dient im vorliegenden Fall als Anpreßtrommel, wobei sie beispielsweise über einen Führungsschlitten parallel zu den Schienen 34 der Sekundärlagerung 32 verfahrbar ist. Im vorliegenden Fall werden die Tragtrommel 12 und die Wickelrolle 30 mit zugeordnetem Tambour 16 in derselben Ebene verfahren.

Die Linienkraft im Wickelspalt 18 kann insbesondere über eine entsprechende Anpressung der Tragtrommel 12 an den Tambour 16 bzw. die auf diesem gebildete Wickelrolle 30 in der gewünschten Weise eingestellt werden. Eine entsprechende Kompensation des zunehmenden Wickeldurchmessers kann u.a. durch ein entsprechendes Verfahren der Wickelrolle 30 entlang der Schienen 34 kompensiert werden.

Es ist insbesondere auch eine Poperoller-Anordnung möglich, bei der die Tragtrommel fest ist.

Wie insbesondere der Figur 3 entnommen werden kann, ist der Mantel der Tragwalze 16 durchgehend mit Löchern 40 versehen und über einen äußeren Saugkasten 42 besaugbar. Dieser Saugkasten 42 liegt mit seiner Saugöffnung 44 dem nicht von der Materialbahn 14 umschlungenen Umfangsbereich der Tragtrommel 12 gegenüber. Dieser Saugkasten 42 erstreckt sich quer zur Bahnlaufrichtung L zumindest im wesentlichen über die gesamte Maschinenbreite. Dabei ist er auf seinen beiden Längsseiten durch im Bereich der Saugöffnung 44 vorgesehene, mit der Tragtrommel 12 zusammenwirkende Dichtleisten 46, 48 nach außen abgedichtet. Zudem sind auch an den beiden Stirnseiten des Saugkastens 42 entsprechende Dichtelemente vorgesehen.

Gemäß Figur 2 wurde die Materialbahn 14 mit ihrem streifenartigen Aufführende bereits über die Tragtrommel 12 geführt. In einem Ablaufbereich 50 wird die Materialbahn 14 wieder von der Tragtrommel 12 gelöst und in einen Ausschußauflöser 22 abgeleitet.

Wie insbesondere anhand der Figur 3 zu erkennen ist, ist die in diesem Ablaufbereich 50 der Tragtrommel 12 vorgesehene Dichtleiste 48 gleichzeitig als Schaber ausgeführt, durch den die über die Tragtrommel 12 geführte Materialbahn 14 bzw. ein Aufführende dieser Materialbahn 14 wieder von der Tragtrommel 12 gelöst wird (siehe auch Figur 2). Grundsätzlich kann der Saugkasten 42 auch beidseitig durch Schaber bildende Dichtleisten abgedichtet sein.

Gemäß Figur 3 besitzt die im Ablaufbereich 50 vorgesehene, gleichzeitig als Schaber dienende Dichtleiste 48 einen um eine zur Trommelachse parallele Achse 52 schwenkbar an einer Seitenwand 54 des Saugkasten 42 gelagerten Grundkörper 48' und eine in diesen eingesetzte Schaberklinge 48". Der Grundkörper 48' ist durch zwei Druckluftschläuche 56, 58 in entgegengesetzten Richtungen beaufschlagbar. Die beiden Druckluftschläuche 56, 58 sind auf gegenüberliegenden Seiten der Achse 52 angeordnet, wobei die gleichzeitig als Schaber dienende Dichtleiste 48 durch den Druckluftschlauch 58 an die Tragtrommel 12 anpreßbar ist, während sie durch den anderen Druckluftschlauch 56 von der Tragtrommel 12 weg beaufschlagbar ist. Über diese beiden Druckluftschläuche 56, 58 ist somit die jeweilige Anpreßkraft, mit der die Dichtleiste 48 gegen die Tragtrommel 12 gehalten wird, insbesondere auch einstellbar.

Wie anhand der Figur 2 zu erkennen ist, ist der Saugkasten 42 im vorliegenden Fall über ein an eine Vakuumquelle 60 anschließbares, mit Saugöffnungen 62 versehenes innenliegendes Rohr 64 mit Unterdruck beaufschlagbar. Auch dieses innenliegende Rohr 64 erstreckt sich im vorliegenden Fall zumindest im wesentlichen über die gesamte Maschinenbreite.

Die im Mantel des innenliegenden Rohres 64 vorgesehenen Saugöffnungen 62 können insbesondere auf der der Tragtrommel 12 zugewandten Seite des Rohres 64 angeordnet sein.

Um insbesondere auch eine möglichst optimale Überführung des streifenartigen Aufführendes der Materialbahn 14 zu gewährleisten, können die Tragtrommel 12 und der Saugkasten 42 zur Bildung einer im Bereich des betreffenden Trommelendes vorgesehenen Randsaugzone entsprechend unterteilt sein. Dabei ist über das innenliegende Rohr 62 wahlweise entweder nur die Randsaugzone oder die sich zumindest im wesentlichen über die gesamte Maschinenbreite erstreckte gesamte Saugzone mit Unterdruck beaufschlagbar.

Wie insbesondere anhand der Figur 3 zu erkennen ist, ist im Bahnablaufbereich 50 eine das Lösen der Materialbahn 14 bzw. des Aufführendes dieser Materialbahn 14 von der Tragtrommel 12 unterstützende Blaseinrichtung 66 vorgesehen. Im vorliegenden Fall ist auch diese Blaseinrichtung 66 an der Seitenwand 54 des Saugkastens 42 angeordnet.

Nachdem sich die durch die Dichtelemente 46, 48 begrenzte Saugöffnung 44 des äußeren Saugkasten 42 über zumindest im wesentlichen den gesamten nicht von der Materialbahn 14 umschlungenen Umfangsbereich der Tragtrommel 12 erstreckt, ist sichergestellt, daß keine Falschluft in den Innenraum des Saugkastens 42 eindringt, wodurch der Energieverbrauch gering gehalten wird. Infolge der von außen besaugten Tragtrommel 12 ist insbesondere auch die Gefahr eines unkontrollierten Selbstaufführens des Aufführendes bzw. der gesamten Materialbahn 14 auf den noch leeren Tambour 16' oder die Wickelrolle 30 eines bereits angewikkelten Tambours 16 beseitigt. Ein jeweiliger Wechsel der Dichtungen ist auf einfachste Weise möglich. Ein Ausbau der Tragtrommel 12 ist hierzu nicht mehr erforderlich. Nachdem die Dichtleiste 48 gleichzeitig als Schaber ausgeführt ist, entfällt auch die bisher erforderliche zusätzliche Schabereinrichtung.

Nachdem die Materialbahn 14 ausgehend von dem in der Figur 2 gezeigten Bahnverlauf breit gefahren ist, kann sie auf einen leeren Tambour 16' aufgeführt werden. Ein unkontrolliertes Selbstaufführen ist dabei ausgeschlossen. Auch ein unkontrolliertes Selbstaufführen auf einen bereits angewickelten Tambour ist praktisch ausgeschlossen.

### Bezugszeichenliste

- 10: Wickelmaschine
- 12: Tragtrommel
- 14: Materialbahn
- 16: angewickelter Tambour
- 16': leerer Tambour
- 18: Wickelspalt
- 20: Schaber
- 22: Ausschußauflöser
- 24: Breitstreckwalze
- 26: Primärhebel
- 28: Primärantrieb
- 30: Wickelrolle
- 32: Sekundärlager
- 34: Schienen
- 36: Maschinengestell
- 38: Sekundärantrieb
- 40: Löcher
- 42: äußerer Saugkasten
- 44: Saugöffnung
- 46: Dichtleiste
- 48: Dichtleiste
- 48': Grundkörper
- 48": Schaberklinke
- 50: Ablaufbereich
- 52: Achse
- 54: Seitenwand
- 56: Druckluftschlauch
- 58: Druckluftschlauch
- 60: Vakuumquelle
- 62: Saugöffnungen
- 64: Rohr
- 66: Blaseinrichtung

## Patentansprüche

1. Wickelmaschine (10) zum Aufwickeln einer Materialbahn (14) wie insbesondere einer Papier- oder Kartonbahn auf einen Tambour (16), bei der die Materialbahn (14) über eine einen gelochten Mantel aufweisende und/oder mit Umfangsrillen versehene und somit besaugbare Tragtrommel (12) geführt und zwischen der Tragtrommel (12) und dem Tambour (16) ein Wickelspalt (18) gebildet wird,
**dadurch gekennzeichnet,**
**daß** die Tragtrommel (12) über wenigstens einen äußeren Saugkasten (42) besaugbar ist, der mit wenigstens einer Saugöffnung (44) dem nicht von der Materialbahn (12) umschlungenen Umfangsbereich der Tragtrommel (14) gegenüberliegt und im Bereich dieser Saugöffnung (44) wenigstens ein mit der Tragtrommel (12) zusammenwirkendes Dichtelement (46, 48) aufweist, und
**daß** wenigstens ein durch ein Dichtelement (48) gebildeter Schaber im Bahnablaufbereich (50) der Tragtrommel (12) vorgesehen ist, um die über die Tragtrommel (12) geführte Materialbahn (14) bzw. ein Aufführende dieser Materialbahn (14) wieder von der Tragtrommel (12) zu lösen.

2. Wickelmaschine nach Anspruch 1,
**dadurch gekennzeichnet,**
**daß** wenigstens ein Dichtelement als sich quer zur Bahnlaufrichtung (L) erstreckende Dichtleiste (46, 48) ausgebildet ist.

3. Wickelmaschine nach einem der vorhergehenden Ansprüche,
**dadurch gekennzeichnet,**
**daß** der Saugkasten (42) auf beiden quer zur Bahnlaufrichtung (L) verlaufenden Längsseiten mit als Dichtleisten (46, 48) ausgebildeten Dichtelementen versehen ist.

4. Wickelmaschine nach Anspruch 3,
**dadurch gekennzeichnet,**
**daß** der Saugkasten (42) beidseitig durch Schaber bildende Dichtleisten (46, 48) abgedichtet ist.

5. Wickelmaschine nach einem der vorhergehenden Ansprüche,
**dadurch gekennzeichnet,**
**daß** zumindest der im Bahnablaufbereich (50) vorgesehene Schaber, gleichzeitig als Schaber ausgeführte Dichtleiste (48) pneumatisch belastbar ist.

6. Wickelmaschine nach Anspruch 5,
**dadurch gekennzeichnet,**
**daß** die Dichtleiste (48) über wenigstens einen Druckluftschlauch (58) an die Tragtrommel (12) anpreßbar ist.

7. Wickelmaschine nach Anspruch 5 oder 6,
**dadurch gekennzeichnet,**
**daß** die Dichtleiste (48) über wenigstens einen Druckluftschlauch (56) von der Tragtrommel (12) weg beaufschlagbar ist.

8. Wickelmaschine nach einem der Ansprüche 5 bis 7,
**dadurch gekennzeichnet,**
**daß** die Dichtleiste (48) um eine zur Trommelachse (12) parallele Achse (52) schwenkbar an einer Seitenwand (54) des Saugkastens (42) gelagert und durch zwei Druckluftschläuche (56, 58) in entgegengesetzten Richtungen beaufschlagbar ist.

9. Wickelmaschine nach einem der vorhergehenden Ansprüche,
**dadurch gekennzeichnet,**
**daß** sich der Saugkasten (42) quer zur Bahnlaufrichtung (L) zumindest im wesentlichen über die gesamte Maschinenbreite erstreckt.

10. Wickelmaschine nach einem der vorhergehenden Ansprüche,
**dadurch gekennzeichnet,**
**daß** der Saugkasten über ein an eine Vakuumquelle (60) anschließbares, mit Saugöffnungen (62) versehenes innen liegendes Rohr (64) mit Vakuum beaufschlagbar ist.

11. Wickelmaschine nach Anspruch 10,
**dadurch gekennzeichnet,**
**daß** sich das innen liegende Rohr (64) zumindest im wesentlichen über die gesamte Maschinenbreite erstreckt.

12. Wickelmaschine nach Anspruch 10 oder 11,
**dadurch gekennzeichnet,**
**daß** die im Mantel des innen liegenden Rohres (64) vorgesehenen Saugöffnungen (62) auf der der Tragtrommel (12) zugewandten Seite des Rohres (64) vorgesehen sind.

13. Wickelmaschine nach einem der vorhergehenden Ansprüche,
**dadurch gekennzeichnet,**
**daß** die Tragtrommel (12) und der Saugkasten (42) zur Bildung einer im Bereich einer der beiden Trommelenden vorgesehenen Randsaugzone entsprechend unterteilt sind.

14. Wickelmaschine nach Anspruch 13 und einem der Ansprüche 10 bis 12,
**dadurch gekennzeichnet,**
**daß** vorzugsweise über das innen liegende Rohr (62) wahlweise entweder nur die Randsaugzone oder die sich zumindest im wesentlichen über die gesamte Maschinenbreite erstreckende gesamte Saugzone mit Vakuum beaufschlagbar ist.

15. Wickelmaschine nach einem der vorhergehenden Ansprüche,
**dadurch gekennzeichnet,**
**daß** im Bahnablaufbereich (50) eine das Lösen der Materialbahn (14) bzw. des Aufführendes dieser Materialbahn (14) von der Tragtrommel (12) unterstützende Blaseinrichtung (66) vorgesehen ist.

16. Wickelmaschine nach Anspruch 15,
**dadurch gekennzeichnet,**
**daß** die Blaseinrichtung (66) an einer Seitenwand (54) des Saugkastens (42) angeordnet ist.

17. Wickelmaschine nach einem der vorhergehenden Ansprüche,
**dadurch gekennzeichnet,**
**daß** sich die von wenigstens einem Dichtelement (46, 48) begrenzte Saugöffnung (44) des Saugkastens (42) über zumindest im wesentlichen den gesamten nicht von der Materialbahn (14) umschlungenen Umfangsbereich der Tragtrommel (12) erstreckt.

18. Wickelmaschine nach einem der vorhergehenden Ansprüche,
**dadurch gekennzeichnet,**
**daß** der Tragtrommel (12) eine zonengesteuerte Innenabstützung zugeordnet ist.

## Claims

1. Winder (10) for winding a material web (14) such as, in particular, a paper or board web, onto a spool (16), in which the material web (14) is led over a carrier drum (12) which has a perforated cover and/or is provided with circumferential grooves and to which vacuum can be applied and a winding nip (18) is formed between the carrier drum (12) and the spool (16), **characterized**
**in that** the carrier drum (12) can have vacuum applied to it via at least one external suction box (42) which, with at least one suction opening (44), lies opposite that circumferential region of the carrier drum (12) around which the material web (14) does not wrap and, in the region of this suction opening (44), has at least one sealing element (46, 48) that interacts with the carrier drum (12) and
**in that** at least one scraper formed by a sealing element (48) is provided in the region (50) of the carrier drum (12) in which the web runs off, in order to detach the material web (14) led over the carrier drum (12) or a leader of this material web (14) from the carrier drum (12) again.

2. Winder according to Claim 1, **characterized in that** at least one sealing element is formed as a sealing strip (46, 48) extending transversely with respect to the web running direction (L).

3. Winder according to one of the preceding claims, **characterized in that** the suction box (42) is provided with sealing elements formed as sealing strips (46, 48) on both longitudinal sides running transversely with respect to the web running direction (L).

4. Winder according to Claim 3, **characterized in that** the suction box (42) is sealed off on both sides by sealing strips (46, 48) that form scrapers.

5. Winder according to one of the preceding claims, **characterized in that** at least the scraper which is provided in the region (50) in which the web runs off and which is designed as a sealing strip (48) can at the same time be loaded pneumatically.

6. Winder according to Claim 5, **characterized in that** the sealing strip (48) can be pressed onto the carrier drum (12) by at least one compressed-air hose (58).

7. Winder according to Claim 5 or 6, **characterized in that** the sealing strip (48) can be acted on away from the carrier drum (12) by at least one compressed-air hose (56).

8. Winder according to one of Claims 5 to 7, **characterized in that** the sealing strip (48) is mounted on a side wall (54) of the suction box (42) such that it can be pivoted about an axis (52) parallel to the drum axis (12) and can be acted on in opposite directions by two compressed-air hoses (56, 58).

9. Winder according to one of the preceding claims, **characterized in that** the suction box (42) extends transversely with respect to the web running direction (L), at least substantially over the entire machine width.

10. Winder according to one of the preceding claims, **characterized in that** the suction box can be acted on with vacuum via an internal pipe (64) which can be connected to a vacuum source (60) and is provided with suction openings (62).

11. Winder according to Claim 10, **characterized in that** the internal pipe (64) extends at least substantially over the entire machine width.

12. Winder according to Claim 10 or 11, **characterized in that** the suction openings (62) provided in the cover of the internal pipe (64) are provided on the side of the pipe (64) which faces the carrier drum (12).

13. Winder according to one of the preceding claims, **characterized in that** the carrier drum (12) and the suction box (42) are subdivided appropriately in order to form an edge suction zone provided in the region of one of the two drum ends.

14. Winder according to Claim 13 and one of Claims 10 to 12, **characterized in that** either only the edge suction zone or the entire suction zone extending at least substantially over the entire machine width can optionally have vacuum applied to it preferably via the internal pipe (62).

15. Winder according to one of the preceding claims, **characterized in that**, in the region (50) in which the web runs off, a blower device (66) is provided which assists the detachment of the material web (14) or the leader of this material web (14) from the carrier drum (12).

16. Winder according to Claim 15, **characterized in that** the blower device (66) is arranged on a side wall (54) of the suction box (42).

17. Winder according to one of the preceding claims, **characterized in that** the suction opening (44) bounded by at least one sealing element (46, 48) of the suction box (42) extends over at least substantially the entire circumferential region of the carrier drum (12) around which the material web (14) does not wrap.

18. Winder according to one of the preceding claims, **characterized in that** the carrier drum (12) is assigned a zone-controlled internal support.

## Revendications

1. Enrouleuse (10) pour enrouler une bande de matière (14) comme en particulier une bande de papier ou de carton sur un tambour (16), dans laquelle la bande de matière (14) est guidée sur un tambour porteur (12) présentant une jupe perforée et/ou muni de rainures périphériques et pouvant ainsi être aspiré, et une fente d'enroulement (18) est formée entre le tambour porteur (12) et le tambour (16),
**caractérisée en ce que**
le tambour porteur (12) peut être aspiré à l'aide d'au moins une caisse aspirante extérieure (42) disposée avec au moins une ouverture d'aspiration (44) en face de la région périphérique du tambour porteur (14) non entourée par la bande de matière (12) et présentant, dans la région de cette ouverture d'aspiration (44), au moins un élément d'étanchéité (46, 48) coopérant avec le tambour porteur (12), et **en ce que**
au moins un racloir formé par un élément d'étanchéité (48) est prévu dans la région (50) de défilement de la bande du tambour porteur (12) afin de détacher de nouveau la bande de matière (14) guidée sur le tambour porteur (12) ou une extrémité d'amorce de cette bande de matière (14) du tambour porteur (12).

2. Enrouleuse selon la revendication 1,
**caractérisée en ce que**
au moins un élément d'étanchéité a la forme d'un listel d'étanchéité (46, 48), s'étendant transversalement par rapport au sens de défilement de la bande (L).

3. Enrouleuse selon l'une des revendications précédentes,
**caractérisée en ce que**
la caisse aspirante (42) est munie d'éléments d'étanchéité sous la forme de listels d'étanchéité (46, 48) sur les deux côtés longitudinaux s'étendant transversalement par rapport au sens de défilement de la bande (L).

4. Enrouleuse selon la revendication 3,
**caractérisée en ce que**
la caisse aspirante (42) est rendue étanche sur les deux côtés par des listels d'étanchéité (46, 48) formant des racloirs.

5. Enrouleuse selon l'une des revendications précédentes,
**caractérisée en ce que**
au moins le racloir prévu dans la région (50) de défilement de la bande peut être mis en même temps sous pression pneumatique en tant que listel d'étanchéité (48) formé.

6. Enrouleuse selon la revendication 5,
**caractérisée en ce que**
le listel d'étanchéité (48) peut être pressé contre le tambour porteur (12) à l'aide d'au moins un tuyau d'air comprimé (58).

7. Enrouleuse selon la revendication 5 ou 6,
**caractérisée en ce que**
le listel d'étanchéité (48) peut être mis sous pression pour s'éloigner du tambour porteur (12) à l'aide d'au moins un tuyau d'air comprimé (56).

8. Enrouleuse selon l'une des revendications 5 à 7,
**caractérisée en ce que**
le listel d'étanchéité (48) est monté sur une paroi latérale (54) de la caisse aspirante (42) de manière à pouvoir pivoter autour d'un axe (52) parallèle à l'axe du tambour (12) et peut être mis sous pression dans des directions opposées à l'aide de deux tuyaux d'air comprimé (56, 58).

9. Enrouleuse selon l'une des revendications précédentes,
**caractérisée en ce que**
la caisse aspirante (42) s'étend transversalement par rapport au sens de défilement de la bande (L) au moins pour l'essentiel sur toute la largeur de la machine.

10. Enrouleuse selon l'une des revendications précédentes,
**caractérisée en ce que**
la caisse aspirante peut être mise sous vide à l'aide d'un tuyau (64) disposé à l'intérieur, muni d'ouvertures d'aspiration (62), pouvant être relié à une source de vide (60).

11. Enrouleuse selon la revendication 10,
**caractérisée en ce que**
le tuyau (64) disposé à l'intérieur s'étend au moins pour l'essentiel sur toute la largeur de la machine.

12. Enrouleuse selon la revendication 10 ou 11,
**caractérisée en ce que**
les ouvertures d'aspiration (62) prévues dans la paroi du tuyau (64) disposé à l'intérieur sont prévues sur le côté du tuyau (64) dirigé vers le tambour porteur (12).

13. Enrouleuse selon l'une des revendications précédentes,
**caractérisée en ce que**
le tambour porteur (12) et la caisse d'aspiration (42) sont divisés de manière appropriée pour former une zone d'aspiration du bord prévue dans la région de l'une des deux extrémités du tambour.

14. Enrouleuse selon la revendication 13 et l'une des revendications 10 à 12,
**caractérisée en ce que**
il est de préférence possible de ne mettre sous vide, à l'aide du tuyau (62) disposé à l'intérieur, au choix, que la zone d'aspiration du bord ou l'ensemble de la zone d'aspiration s'étendant au moins pour l'essentiel sur toute la largeur de la machine.

15. Enrouleuse selon l'une des revendications précédentes,
**caractérisée en ce que**
un dispositif de soufflage (66) aidant au détachement de la bande de matière (14) ou de l'extrémité d'amorce de cette bande de matière (14) du tambour porteur (12) est prévu dans la région (50) de défilement de la bande.

16. Enrouleuse selon la revendication 15,
**caractérisée en ce que**
le dispositif de soufflage (66) est disposé sur une paroi latérale (54) de la caisse aspirante (42).

17. Enrouleuse selon l'une des revendications précédentes,
**caractérisée en ce que**
l'ouverture d'aspiration (44) de la caisse aspirante (42) délimitée par au moins un élément d'étanchéité (46, 48) s'étend au moins pour l'essentiel sur toute la région périphérique du tambour porteur (12) non entourée par la bande de matière (14).

18. Enrouleuse selon l'une des revendications précédentes,
**caractérisée en ce que**
un support interne commandé par zones est affecté au tambour porteur (12).
